# EUROPÄISCHE PATENTSCHRIFT

(11) **EP 0 011 262 B1**
(45) Veröffentlichungstag und Bekanntmachung des Hinweises auf die Patenterteilung: **27.10.1982**
(21) Anmeldenummer: 79104433.2
(22) Anmeldetag: 10.11.1979
(51) Int. Cl.: B65H 35/08, A47K 10/36

(54) **Vorrichtung zur Ausgabe von Papierschnitten vorgegebener Länge**
Device for dispensing paper sheets of a predetermined length
Dispositif pour distribuer des feuilles de papier d'une longueur déterminée

(30) Priorität: 20.11.1978 DE 2850320
(43) Veröffentlichungstag der Anmeldung: 28.05.1980
(73) Patentinhaber: Apura GmbH + Co. PWA Einmalhandtücher, D-6200 Wiesbaden (DE)
(72) Erfinder: Baumann, Manfred, CH-9444 Diepoldsau (CH)
(74) Vertreter: Altenburg, Udo, Dipl.-Phys.

## Beschreibung

Die Erfindung betrifft eine Vorrichtung zur Ausgabe von Papierabschnitten vorgegebener Länge mit einer durch Ziehen an einem Papierbahnende betätigbaren Einrichtung zum teilweisen Abtrennen der Papierabschnitte von der auf einer Rolle aufgewickelten Papierbahn und zum griffbereiten Bereitstellen des nach Freigabe des abgetrennten Papierabschnittes nachfolgenden Papierbahnendes, welche eine Walze mit einem exzentrisch zur Walzenachse bewegbaren Messer mit einer die teilweise Abtrennung der Papierabschnitte von der auf der Rolle aufgewickelten Papierbahn bewirkenden Schneidekante aufweist.

Bei bekannten Vorrichtungen dieser Art (FR-A-2 291 939 und GB-A-837194) ist zum vollständigen Abtrennen des teilweise abgetrennten Papierabschnittes ein gesonderter Abreißvorgang erforderlich, der vom Benutzer der Vorrichtung ausgeführt werden muß. Dies erschwert die Handhabung der bekannten Vorrichtung.

Die Aufgabe der vorliegenden Erfindung besteht darin, eine Vorrichtung dieser Art zu schaffen, bei welcher die teilweise abgetrennten Papierabschnitte durch den gleichen, das teilweise Abtrennen bewirkenden Ziehvorgang automatisch vollständig abgetrennt werden.

Diese Aufgabe wird bei einer Vorrichtung der eingangs genannten Art gemäß der Erfindung dadurch gelöst, daß die durch Ziehen an einem Papierbahnende betätigbare Einrichtung eine Vorrichtung zum kurzzeitigen Arretieren der Walze aufweist, die aus einem drehfest an der Stirnseite der Walze angeordneten Nocken und Anschlag und außerdem aus einem an einem Gehäuseteil gelagerten zweiarmigen Hebel besteht, und daß ein Ende des Hebels mit einer Zugfeder verbunden ist und das andere Ende des Hebels mit dem Nocken und Anschlag in Eingriff bringbar ist. Bei gleichbleibendem Zug des Benutzers an der Papierbahn wird erfindungsgemäß der herausgezogene Papierabschnitt an der teilweise bereits abgetrennten Schnittlinie von der nachfolgenden Papierbahn vollständig abgetrennt. Die erfindungsgemäße Vorrichtung ist einfach aufgebaut, äußerst funktionssicher und leicht zu handhaben.

Aus der US-A-2 886 226 ist eine Vorrichtung zum kurzzeitigen Arretieren einer Ausgabewalze zum vollständigen Abtrennen eines Papierabschnittes bekannt, der über eine Perforationslinie mit der nachfolgenden Papierbahn verbunden ist. Hierbei wird eine Papierbahn mit vorgefertigten Perforationslinien verwendet. Die Ausgabewalze steht hierbei mit einer Andrückwalze in Verbindung, um insbesondere auch zu gewährleisten, daß durch die hieran speziell angepaßte konstruktive Ausgestaltung der Vorrichtung zum kurzzeitigen Arretieren ausschließlich der letzte Papierabschnitt von der verbleibenden Papierbahn abgetrennt wird.

Im nachfolgenden wird eine Ausführungsform der vorliegenden Erfindung in Verbindung mit der Zeichnung beschrieben. Darin zeigt
Fig. 1 einen schematischen Längsschnitt durch eine Vorrichtung gemäß der Erfindung,
Fig. 2 eine teilweise weggebrochene perspektivische Ansicht einer Ausführungsform der Messerwalze,
Fig. 3 einen Querschnitt durch die Messerwalze gemäß Fig. 2 mit verschiedenen, gestrichelt dargestellten Positionen des Messers im Schneidbereich und
Fig. 4 eine Seitenansicht der Vorrichtung zum kurzzeitigen Arretieren der Messerwalze.

In Fig. 1 ist eine Vorrichtung 1, auch Spender genannt, zur Ausgabe von Papierabschnitten mit einem z. B. an einer Wand 2 befestigten Gehäuse 3, einer Papierrolle 4, einer Papierbahn 5, einer Umlenkrolle 6, einer Messerwalze 7 und einer keilförmigen Führungseinrichtung 8 zum Anpressen der Papierbahn an die Messerwalze im Schneidbereich gezeigt. Wie aus den Fig. 2 und 3 hervorgeht, weist die Walze 7 ein Messer 9 auf, das auf einer exzentrisch zur Walzenachse 10 angeordneten, einstückig mit dieser ausgebildeten Achse 11 im Inneren der Walze 7 drehbar gelagert ist und beim Drehen der Walze 7 durch einen im Walzenmantel vorgesehenen Schlitz 12 mitgenommen wird. Hierbei beschreibt das Messer 9 eine Bewegungsbahn 13, wobei in Fig. 3 drei verschiedene Positionen des Messers 9 gestrichelt dargestellt sind. Die Tiefe des Messers 9 entspricht hierbei ungefähr dem Radius der Messerwalze 7 plus der Exzentrizität der Achse 11 in bezug auf die Achse 10, so daß das Messer auf seiner gesamten Bewegungsbahn vom Schlitz 12 mitgenommen wird. Das Messer 9 weist eine sägeblattartige Schneidekante 14 auf. Der kurzwelligen Sägeblattform ist hierbei eine Wellenform mit größerer Wellenlänge überlagert, derart, daß bei Durchlaufen der Bewegungsbahn 13, d. h. im Schneidbereich, die Papierbahn 5 jeweils nur im Amplitudenbereich dieser Wellenform, d. h. perforationsartig, geschnitten wird.

In Fig. 4 ist die an mindestens einer Stirnseite der Walze 7 angeordnete Vorrichtung zum kurzzeitigen Arretieren der Walze 7 gezeigt. An einem Gehäuseteil 15 ist an einem Lagerpunkt 16 ein zweiarmiger Hebel 17 drehbar gelagert. Ein Ende 18 des Hebels 17 ist mit einer Zugfeder 19 verbunden, die mit ihrem anderen Ende am Gehäuseteil 15 befestigt ist. Das andere Ende 20 des Hebels 17 weist einen Stift 21 auf. Zwischen dem Ende 20 und dem Lagerpunkt 16 ist der Hebel 17 in einem vertikalen Längsschlitz 22 des Gehäuseteils 15 geführt. An der Stirnseite der Walze 7, vorzugsweise an einem fest mit der Walze verbundenen Handrad 23, ist ein Nocken 24 und ein Anschlag 25 befestigt. Diese Vorrichtung funktioniert folgendermaßen: Wenn die Papierbahn 5 aus der Vorrichtung 1 herausgezogen wird, dreht sich die Walze 7 und damit der Nocken 24 und der Anschlag 25 in der Stirnansicht der Fig.4 im Uhrzeigersinn in Pfeilrichtung. Beim Herausziehen der Papierbahn 5 befindet sich der Hebel 17 und damit der Stift 21 zunächst in der schematisch strichpunktiert dargestellten Position. Durch den Nocken 24 wird der Stift 21 und damit der Hebel 17 in die in Fig. 4 gezeigte Position im Uhrzeigersinn um den Lagerpunkt 16 verschwenkt. Am Ende der Nockenbahn trifft der Stift 21 auf den Anschlag 25, wodurch die Bewegung der Walze 7 und damit der Papierbahn 5 kurzzeitig angehalten und der Papierabschnitt ruckartig abgerissen wird. Sofort nach der Arretierung wird die Walze 7 und damit die Papierbahn 5 wieder freigegeben, indem der Hebel 17 mit Hilfe der Zugfeder 19 in seine schematisch strichpunktiert dargestellte Ausgangsposition zurückgeschwenkt wird. Die Rückschwenkung wird durch den Längsschlitz 22 begrenzt.

## Patentansprüche

1. Vorrichtung zur Ausgabe von Papierabschnitten vorgegebener Länge mit einer durch Ziehen an einem Papierbahnende betätigbaren Einrichtung zum teilweisen Abtrennen der Papierabschnitte von der auf einer Rolle (4) aufgewickelten Papierbahn (5) und zum griffbereiten Bereitstellen des nach Freigabe des abgetrennten Papierabschnittes nachfolgenden Papierbahnendes, welche eine Walze (7) mit einem exzentrisch zur Walzenachse (10) bewegbaren Messer (9) mit einer die teilweise Abtrennung der Papierabschnitte von der auf der Rolle (4) aufgewickelten Papierbahn (5) bewirkenden Schneidekante (14) aufweist, dadurch gekennzeichnet, daß die durch Ziehen an einem Papierbahnende betätigbare Einrichtung eine Vorrichtung zum kurzzeitigen Arretieren der Walze (7) aufweist, die aus einem drehfest an der Stirnseite der Walze angeordneten Nocken (24) und Anschlag (25) und außerdem aus einem an einem Gehäuseteil (15) gelagerten zweiarmigen Hebel (17) besteht, und daß ein Ende (18) des Hebels (17) mit einer Zugfeder (19) verbunden ist und das andere Ende (20) des Hebels (17) mit dem Nocken (24) und Anschlag (25) in Eingriff bringbar ist.

2. Vorrichtung nach Anspruch 1, dadurch gekennzeichnet, daß das andere Ende (20) einen aus der Hebelarmebene hervorspringenden Stift (21) aufweist, der mit dem Nocken (24) und Anschlag (25) in Eingriff bringbar ist.

3. Vorrichtung nach Anspruch 1 oder 2, dadurch gekennzeichnet, daß der Hebel (17) zwischen seinem Lagerpunkt (16) und dem anderen Ende (20) über einem vertikalen Längsschlitz (22) des Gehäuseteils (15) geführt ist.

## Claims

1. Apparatus for the delivery of sheets of paper of predetermined length having a device actuable by pulling on an end of the paper web for partially separating the sheets of paper from the paper web (5) rolled up on a roller (4) and for making the next end of the paper web available for gripping after removal of the separated sheet of paper, which has a roller (7) with a knife (9) movable eccentrically with respect to the roller axis (10) and having a cutting edge (14) effecting the partial separation of the sheets of paper from the paper web (5) rolled up on the roller (4), characterised in that the device which is actuable by pulling on an end of the paper web has a device for temporarily locking the roller (7) which comprises a cam (24) arranged secured against rotation on the end surface of the roller and an abutment (25) and additionally a two-armed lever (17) mounted on a portion (15) of the housing, and that an end (18) of the lever (17) is connected to a tension spring (19) and the other end (20) of the lever (17) is movable into engagement with the cam (24) and abutment (25).

2. Apparatus as claimed in claim 1, characterised in that the orther end (20) has a pin (21) projecting out of the plane of the lever arms which is movable into engagement with the cam (24) and abutment (25).

3. Apparatus as claimed in claim 1 or 2, characterised in that the lever (17) is guided between its point of support (16) and the other end (20) by a vertical longitudinal slot (22) in the portion (15) of the housing.

## Revendications

1. Distributeur de tronçons de papier de longueur préfixée, comprenant un dispositif actionné par tirage du bout libre d'une bande de papier (5) enroulée en un rouleau (4) et destiné à partiellement séparer chaque fois un tronçon de papier de cette bande et, après libération du tronçon de papier détaché, à présenter le nouveau bout de bande pour qu'il puisse être saisi, ce dispositif possédant un reoleau (7) portant un couteau (9) qui peut être déplacé de façon excentrée par rapport à l'axe (10) de ce rouleau et qui présente un tranchant (14) produisant la séparation partielle des tronçons de la bande de papier (5) dévidée du rouleau de papier (4), caractérisé en ce que le dispositif actionne par tirage sur le bout de la bande de papier comporte un mécanisme pour arrêter le rouleau porte-couteau (7) brièvement, qui possède une came (24) et une butée (25) disposées sur une extrémité du rouleau porte-couteau (7) et tournant avec lui, ainsi qu'un levier (17) à deux bras monté basculant sur une partie (15) du boîtier ou coffret du distributeur, et que le levier (17) est relié par un bout (18) à un ressort de traction (19) et peut être amené en contact avec la came (24) et la butée (25) par son autre bout (20).

2. Distributeur selon la revendication 1, caractérisé en ce que l'autre bout (20) porte une tige (21) qui fait saillie du plan du bras concerné du levier et qui peut être amenée en contact avec la came (24) et la butée (25).

3. Distributeur selon la revendication 1 ou 2, caractérisé en ce que le levier (17) est guidé entre son point d'appui (16) et son autre bout (20) au moyen d'une fente à peu près verticale (22) de la partie de coffret (15).
